# EUROPÄISCHE PATENTSCHRIFT

(11) **EP 4 069 919 B1**
(45) Veröffentlichungstag und Bekanntmachung des Hinweises auf die Patenterteilung: **16.07.2025**
(21) Anmeldenummer: 20816232.1
(22) Anmeldetag: 04.12.2020
(51) Int. Cl.: E04G 15/02, B28B 7/00, B28B 7/24

(54) **SCHALUNG ZUR HERSTELLUNG EINE TÜR/FENSTERAUSSPARUNG IN EIN BETON WAND ODER DECKENELEMENT**
SHUTTERING FOR CREATING A DOOR/WINDOW OPENING IN A CONCRETE WALL OR SLAB
COFFRAGE POUR GENERER UNE PORTE OU FENETRE DANS UN MUR OU DALLE EN BETON

(30) Priorität: 04.12.2019 EP 19213624
(43) Veröffentlichungstag der Anmeldung: 12.10.2022
(73) Patentinhaber: Umdasch Group NewCon GmbH, 3300 Amstetten (AT)
(72) Erfinder: GRUBER, Roland, 3300 Amstetten (AT)
(74) Vertreter: SONN Patentanwälte GmbH & Co KG
(86) Internationale Anmeldenummer: PCT/EP2020/084573
(87) Internationale Veröffentlichungsnummer: WO 2021/110888

(56) Entgegenhaltungen:
- DE-A1- 10 320 003
- DE-A1- 10 320 003
- DE-A1- 102006 021 892
- DE-A1- 102006 021 892
- DE-A1- 102009 055 690
- DE-A1- 102009 055 690
- SU-A1- 1 780 352
- SU-A1- 1 780 352

## Beschreibung

Die Erfindung betrifft eine Schalung gemäß dem Oberbegriff von Anspruch 1.

Weiters betrifft die Erfindung eine Batterieschalung mit einer solchen Schalung und einem weiteren Schalungselement, wobei ein Schalungsraum zwischen der Schaltafel der Schalung und dem weiteren Schalungselement vorgesehen ist.

Schließlich betrifft die Erfindung ein Verfahren zur Herstellung eines Betonelements, insbesondere eines Wand- oder Deckenelements, mit einer Aussparung, insbesondere einer Fenster- oder Türaussparung, mit den Schritten:
- Vorsehen einer solchen Schalung,
- Anordnen der Aussparungsschalung in der Schalstellung,
- Gießen des Betonelements mit der Schalung und
- Trennen des Betonelements von der Schalung.

Eine solche Aussparungsschalung ist aus DE 10 2006 021 892 A1 bekannt. Weiterer Stand der Technik ist in SU 1 780 352 A1, DE 10 2009 05 690 A1 und DE 103 20 003 A1 bekannt.

Wie beispielsweise aus der DE 102 198 96 C1 bekannt ist, kann eine Aussparungsschalung zur Ausbildung einer Öffnung für ein Fenster, eine Tür oder dergleichen in einem Betonbauteil verwendet werden. Die Aussparungsschalung wird an den Schalhäuten einer Innen- und einer Außenschalung angeordnet. Die Aussparungsschalung weist einen beweglichen Rahmen auf, welcher an einem starren Innenrahmen angebracht ist. Am Außenumfang des Innenrahmens sind Lenker ausgebildet, die Rahmenabschnitte der Aussparungsschalung gelenkig halten. Die Lenker können verschwenkt werden, so dass sich die Aussparungsschalung verkleinert und so die Außenschalung gemeinsam mit der Aussparungsschalung von dem erstellten Betonkörper abgezogen werden kann. Zum Verschwenken der Lenker sind Spindeln vorgesehen, welche verlängert bzw. verkürzt werden können. Nachteilig ist jedoch, dass das Entformen des Betonbauteils aufwändig ist. Die Spindeln müssen so weit verstellt werden, dass ein ausreichender Abstand zwischen den Rahmenabschnitten der Aussparungsschalung und dem Betonbauteil entsteht, um die Schalung von dem Betonkörper lösen zu können.

Problematisch ist dabei insbesondere, dass die Rahmenabschnitte an dem Betonbauteil haften können, wodurch das Abziehen der Schalung blockiert werden kann. Weiters ist nachteilig, dass die Lenker und die Spindeln beim Betonieren hohen Lasten ausgesetzt sind, welche zu Fehlfunktionen führen können.

Demgegenüber besteht die Aufgabe der vorliegenden Erfindung darin, zumindest einzelne Nachteile des Standes der Technik zu lindern bzw. zu beheben. Die Erfindung setzt sich insbesondere zum Ziel, das Lösen des Betonelements von der Schalung einfacher und zuverlässiger zu machen. Weiters kann ein Ziel der Erfindung darin liegen, die Abtragung der Lasten beim Betonieren zu verbessern.

Diese Aufgabe wird durch eine Schalung mit den Merkmalen von Anspruch 1, eine Batterieschalung mit den Merkmalen von Anspruch 11 und ein Verfahren mit den Merkmalen von Anspruch 12 gelöst. Bevorzugte Ausführungsformen sind in den abhängigen Ansprüchen angegeben.

Die Ausschalvorrichtung weist einen Verschiebe- und Kippmechanismus zum Verschieben des Rahmenelements in eine Richtung parallel zur Schaltafel und zum Kippen des Rahmenelements um eine im Wesentlichen parallel zur Schaltafel verlaufende Schwenkachse auf.

Um das Lösen des Betonelements von der Schalung vorzubereiten, wird der Verschiebe- und Kippmechanismus der Ausschalvorrichtung betätigt. Der Verschiebe- und Kippmechanismus ist dazu eingerichtet, das Rahmenelement in Richtung parallel zur Hauptebene der Schaltafel zu verschieben und gleichzeitig das Rahmenelement um die parallel zur Hauptebene der Schaltafel verlaufende Schwenkachse zu verkippen. Somit kann das Rahmenelement nicht nur entlang der Innenseite der Schaltafel verschoben, sondern zudem von der Innenseite der Schaltafel weggekippt werden. Dadurch wird das Trennen von Schalung und Bauelement nach dem Aushärten wesentlich erleichtert. Wenn das Rahmenelement an dem Betonelement anhaftet, kann das Betonelement dennoch von der Schalung getrennt werden, weil das Rahmenelement gleichzeitig verschoben und verkippt wird. Somit wird eine Blockade beim Entformen zuverlässig vermieden. Haftet das Rahmenelement nicht an dem Betonelement an, kann ein Verschieben ohne gleichzeitiges Verkippen des Rahmenelements genügen. Wesentlich ist jedoch, dass die Ausschalvorrichtung dazu eingerichtet ist, sowohl das Verschieben als auch das Verkippen des Rahmenelements zu ermöglichen.

Wenn die Schwenkachse des Verschiebe- und Kippmechanismus im Wesentlichen parallel zur Längsachse des Rahmenelements verläuft, kann das Rahmenelement von der Schaltafel beim Trennen des Betonelements von der Schalung weggekippt werden. Dadurch kann das Betonelement zuverlässig von der Schalung entfernt werden (oder es kann umgekehrt die Schalung von dem Betonelement abgezogen werden). In der Schalstellung ist das Rahmenelement bevorzugt im Wesentlichen senkrecht zur Innenseite der Schaltafel angeordnet. Wenn das Rahmenelement beim Ausschalen verkippt wird, ist das Rahmenelement in der Ausschalstellung schräg zur Innenseite der Schaltafel angeordnet.

Vorzugsweise lässt sich das Rahmenelement bei gleichzeitiger Verschiebung weg vom Betonelement um zumindest 2 Grad, insbesondere zumindest 4 Grad, besonders bevorzugt zumindest 6 Grad verkippen.

Um die gewünschte Verschieb- und Verschwenkbarkeit einfach und zuverlässig zu ermöglichen, weist der Verschiebe- und Kippmechanismus der Ausschalvorrichtung eine Längsführung, insbesondere ein Langloch, und ein darin verschieblich und verschwenkbar gelagertes Führungselement, insbesondere einen Bolzen, auf, wobei die Längsführung am einen von Tragwinkel und Lagerelement und das Führungselement am anderen von Tragwinkel und Lagerelement vorgesehen ist. Bevorzugt ist die Längsführung am Tragwinkel und das Führungselement am Lagerelement ausgebildet. Es kann jedoch auch die umgekehrte Anordnung vorgesehen sein. Durch Verschiebung des Führungselements entlang der Längsführung bei gleichzeitiger Verschwenkung des Führungselements um die Schwenkachse wird das Rahmenelement nach innen verlagert und von der Schaltafel weggekippt. Somit werden die gewünschten Freiheitsgrade der Bewegung auf besonders einfache Weise verwirklicht. Das Überführen in die Ausschalstellung kann besonders rasch durchgeführt werden, da ein aufwendiges Betätigen von Spindeln wie beim Stand der Technik nicht erforderlich ist. Unter dem Einfluss der Schwerkraft und/oder dem Kontakt mit dem Betonelement kann der Übergang von der Schal- in die Ausschalstellung ruckartig vor sich gehen. Bevorzugt sind alle Freiheitsgrade der Bewegung des Rahmenelements außer der Verschiebung entlang der Schaltafel und der Verkippung um die Schwenkachse parallel zur Schaltafel gesperrt.

Um die Kippbewegung des Tragwinkels bei der Überführung in die Ausschalstellung freizugeben und daher nicht zu blockieren, weist der Tragwinkel gemäß einer bevorzugten Ausführungsvariante an dem der Schwenkachse zugewandten Endbereich eine Abrundung zur Freistellung der Verschwenkung des Tragwinkels auf.

Um die Ausbildung der Aussparung an dem Betonelement sicherzustellen, weist die Aussparungsschalung ein Sicherungselement zur Sicherung des Tragwinkels in der Schalstellung auf. Im gesicherten Zustand des Sicherungselements ist die Aussparungsschalung gegen ein Überführen von der Schalstellung in die Ausschalstellung gesichert. Im entsicherten Zustand des Sicherungselements ist die Überführung von der Schalstellung in die Ausschalstellung freigegeben. Somit kann das Betonelement im gesicherten Zustand des Sicherungselements in dem Aufnahmeraum der Schalung benachbart der Schaltafel gegossen werden. Nach dem Aushärten des Betonelements wird das Sicherungselement in den entsicherten Zustand gebracht, um die Aussparungsschalung von der Schal- in die Ausschalstellung überführen zu können.

Zum Sichern und Entsichern kann das Sicherungselement über eine lösbare Verbindung, insbesondere über eine Schraubverbindung, mit dem Lagerelement verbunden sein. Durch Lösen der lösbaren Verbindung kann das Ausschalen vorbereitet werden. Umgekehrt wird die lösbare Verbindung hergestellt, um das Gießen des Betonelements mit der Aussparung zu ermöglichen. Die lösbare Verbindung des Sicherungselements kann daher reversibel, d.h. ohne Funktionseinbußen, und bevorzugt werkzeuglos hergestellt und gelöst werden.

Um die Montage besonders einfach, zuverlässig und schnell zu gestalten, weist die Schraubverbindung bei einer bevorzugten Ausführungsform einen Gewindebolzen, insbesondere im Wesentlichen im Zentrum des Lagerelements, auf, wobei das Sicherungselement eine Halteöffnung zum Aufsetzen auf den Gewindebolzen auf. Bei dieser Ausführung weist die Schraubverbindung bevorzugt eine Haltemutter auf, welche das auf den Gewindebolzen aufgesetzte Sicherungselement an dem Lagerelement fixiert. Bevorzugt ist der Gewindebolzen im Wesentlichen senkrecht zur Hauptebene der Schaltafel angeordnet, wodurch einerseits das Aufsetzen des Sicherungselements und andererseits das Anbringen der Haltemutter erleichtert wird. Günstig ist es weiters, wenn das Sicherungselement eine Halteplatte aufweist, an der die Halteöffnung ausgebildet ist. Diese Ausführung hat insbesondere den Vorteil, dass der Verschiebe- und Kippmechanismus im gesicherten Zustand des Sicherungselements zumindest teilweise, vorzugsweise im Wesentlichen vollständig, durch die Halteplatte abgedeckt werden kann. Dies erhöht die Sicherheit bei der Bedienung. Die Halteplatte ist im gesicherten Zustand vorzugsweise im Wesentlichen senkrecht zum Gewindebolzen und im Wesentlichen parallel zur Schaltafel angeordnet. Bevorzugt weist das Lagerelement eine Lagerplatte auf, welche an der Schaltafel angebracht ist. Bei dieser Ausführung ist es günstig, wenn die Halteplatte des Sicherungselements im Wesentlichen dieselbe Form und Ausdehnung wie die Lagerplatte des Lagerelements aufweist, wobei die Halteplatte und die Lagerplatte in Draufsicht, senkrecht zur Schaltafel, im Wesentlichen deckungsgleich angeordnet sind.

Bevorzugt ist das Lagerelement, insbesondere eine Lagerplatte des Lagerelements, über eine Schraubverbindung, beispielsweise mit einem Gewindebolzen, an der Schaltafel befestigt. Es kann aber auch eine Magnetverbindung vorgesehen sein.

Um die Verschiebung bzw. das Verkippen des Rahmenelements in der Schalstellung zuverlässig zu blockieren, weist das Sicherungselement bei einer bevorzugten Ausführungsform eine erste Haltefläche zur Anlage an einer von der Schaltafel abgewandten Außenseite des Tragwinkels und/oder eine zweite Haltefläche zur Anlage an einer vom Rahmenelement abgewandten Stirnseite des Tragwinkels auf. Bevorzugt ist die zweite Haltefläche des Sicherungselements als Keilfläche ausgebildet. Diese Ausführung bewirkt eine zuverlässige Sicherung des Rahmenelements in der Schalstellung, um die präzise Ausbildung der Aussparung in dem Betonelement zu ermöglichen.

Das Lagerelement weist zumindest eine erste Keilfläche und das Sicherungselement weist zumindest eine zweite Keilfläche auf, wobei im gesicherten Zustand des Sicherungselements die zweite Keilfläche des Sicherungselements an der ersten Keilfläche des Lagerelements anliegt. Im gesicherten Zustand sind die erste und die zweite Keilfläche winkelig zur Innenseite der Schaltafel, d.h. in einem von 90 Grad verschiedenen Winkel, beispielsweise in einem Winkel von 70 bzw. 110 Grad angeordnet. Bevorzugt weist das Lagerelement zumindest zwei, insbesondere vier, erste Keilflächen und das Sicherungselement zumindest zwei, insbesondere vier, zweite Keilflächen auf. Die ersten und die zweiten Keilflächen laufen bevorzugt in Richtung weg von der Innenseite der Schaltafel auseinander. Die ersten Keilflächen begrenzen bevorzugt eine Aufnahmeöffnung, in welche ein Abschnitt des Sicherungselements, insbesondere ein Vorsprung an der Unterseite einer Halteplatte des Sicherungselements, mit den zweiten Keilflächen eingesetzt wird. Die ersten Keilflächen bilden dabei korrespondierende Auflaufflächen für die zweiten Keilflächen des Sicherungselements, um das Anbringen des Sicherungselements an dem Lagerelement zu erleichtern. Vorteilhaft ist weiters, dass die ersten und zweiten Keilflächen eine wirksame Verspannung des Sicherungselements an dem Lagerelement bewirken.

Um mehrere Rahmenelemente an demselben Lagerelement anzubringen, weist das Lagerelement zumindest zwei, vorzugsweise vier, Lagerstellen zur Lagerung von zwei, vorzugsweise vier, Tragwinkeln auf. Bevorzugt ist zumindest ein Paar von Lagerstellen für zwei Tragwinkel vorgesehen, welche in entgegengesetzte Richtungen vom Lagerelement wegstehen. Somit können zwei gegenüberliegende Begrenzungen der Aussparung des Betonelements ausgebildet werden. Je nach Ausführung können aber auch drei Tragwinkel im rechten Winkel zueinander von drei Lagerstellen wegführen, um drei Begrenzungen einer rechteckigen Aussparung des Betonelements auszubilden. Weiters können vier Lagerstellen paarweise rechtwinkelig zueinander angeordnet sein. Wenn an allen vier Lagerstellen Tragwinkel angeordnet sind, können alle vier Begrenzungen einer rechteckigen Aussparung ausgebildet werden. Somit können an den Lagerstellen des Lagerelements zwei, drei oder vier Tragwinkel angeordnet sein, an denen eine entsprechende Zahl von Rahmenelementen befestigt ist, um zwei, drei oder vier Begrenzungen einer rechteckigen Aussparung des Betonelements auszubilden.

Bei einer bevorzugten Ausführung weisen die Lagerstellen jeweils zumindest einen Halteflansch mit einer Lageröffnung auf. Der Halteflansch ist bevorzugt im Wesentlichen senkrecht zur Schaltafel angeordnet. Bevorzugt ist das Führungselement, insbesondere der Bolzen, des Verschiebe- und Kippmechanismus an der Lageröffnung gelagert. Günstig ist es weiters, wenn der Bolzen lösbar, insbesondere werkzeuglos lösbar, an der Lageröffnung angebracht ist. Der Bolzen kann mit einem Sicherungssplint an der Lageröffnung gesichert sein. Somit kann der zugehörige Tragwinkel auf einfache Weise vom Lagerelement gelöst werden, wenn die entsprechende Lagerstelle für die aktuelle Anwendung nicht mit einem Tragwinkel besetzt sein soll.

Gemäß einer bevorzugten Ausführungsform weist die Schalung eine weitere Schaltafel auf, wobei die Schaltafel und die weitere Schaltafel an ihren ersten Endbereichen verschwenkbar miteinander verbunden sind, so dass die Schaltafel und die weitere Schaltafel von einem stehenden Zustand in einen liegenden Zustand überführbar sind. Eine "Schmetterlingsschalung" mit zwei verschwenkbaren Schalungselementen ist beispielsweise aus der WO 2016/184947 A1 bekannt. Die zwei vorzugsweise rechteckigen Schaltafeln sind jeweils an einem ersten Endbereich, insbesondere an einer ihrer Längsseiten, verschwenkbar verbunden. Zu diesem Zweck kann eine Gelenkverbindung zwischen den ersten Endbereichen der Schaltafeln vorgesehen sein. Dadurch sind die beiden Schaltafeln von einem stehenden Zustand, in dem die Schalungselemente vorzugsweise im Wesentlichen vertikal ausgerichtet sind, in einen liegenden Zustand, in dem die Schalungselemente vorzugsweise im Wesentlichen horizontal ausgerichtet sind, überführbar. Im stehenden Zustand bilden die ersten Endbereiche die oberen Enden der Schalungselemente und die zweiten Endbereiche die unteren Enden der Schalungselemente. Im liegenden Zustand kann beispielsweise die Aussparungsschalung an der Schaltafel montiert werden.

Die Schalung wird bevorzugt bei einer Batterieschalung eingesetzt, welche ein weiteres Schalungselement aufweist, wobei ein Schalungsraum zwischen der Schaltafel der Schalung und dem weiteren Schalungselement vorgesehen ist. Das weitere Schalungselement kann eine einzelne Schalungsplatte sein. Alternativ können zwei weitere Schalungselemente an ihren ersten Endbereichen verschwenkbar miteinander verbunden sein, wie oben in Zusammenhang mit einer bevorzugten Ausführung der Schalung erläutert wurde. In diesem Fall ist der Schalungsraum zwischen der Schalung und einem der weiteren Schalungselemente ausgebildet. Selbstverständlich kann eine solche Batterieschalung beliebig durch Schalungen und weitere Schalungselemente erweitert werden, um mehrere Schalungsräume für die Fertigung mehrerer Betonelemente auszubilden. Zum Herstellen eines Betonelements, insbesondere eines Betonfertigteils, kann die Schalung im stehenden Zustand der Schaltafeln zwischen zwei Schottwänden der Batterieschalung angeordnet werden. Dabei befinden sich die Schaltafeln in dem zusammengeklappten (d.h. im Wesentlichen parallel nebeneinander stehenden) Zustand.

Bei dem Verfahren zur Herstellung eines Betonelements, insbesondere eines Wand- oder Deckenelements, mit einer Aussparung, insbesondere einer Fenster- oder Türaussparung, werden zumindest die folgenden Schritte, bevorzugt in der angegebenen Reihenfolge, durchgeführt:
- Vorsehen einer Schalung nach einer der oben beschriebenen Ausführungsformen,
- Anordnen der Aussparungsschalung in der Schalstellung,
- Gießen des Betonelements mit der Schalung,
- Trennen des Betonelements von der Schalung,
- wobei wenigstens ein Rahmenelement der Aussparungsschalung beim Trennen des Betonelements von der Schalung in eine Richtung parallel zur Schaltafel verschoben und um eine im Wesentlichen parallel zur Schaltafel verlaufende Schwenkachse gekippt wird.

Zum Gießen des Betonelements wird bevorzugt ein weiteres Schalungselement gegenüberliegend der Schaltafel angeordnet, wobei sich die Aussparungsschalung zwischen der Schaltafel und dem weiteren Schalungselement befindet. Bevorzugt erfolgt das Gießen des Betonelements in einer Batterieschalung, welche die Schalung und das weitere Schalungselement aufweist.

Die Erfindung wird nachstehend anhand eines bevorzugten Ausführungsbeispiels, auf das sie jedoch nicht beschränkt sein soll, weiter erläutert.

Fig. 1 zeigt schematisch eine Frontalansicht einer erfindungsgemäßen Schalung mit einer Aussparungsschalung zur Herstellung eines Betonelements mit einer Fenster- oder Tür-Aussparung, wobei die Aussparungsschalung vier Rahmenelemente aufweist, die über Tragwinkel an Lagerelementen befestigt sind.

Fig. 2 zeigt schematisch eine Schnittansicht der erfindungsgemäßen Schalung, wobei die Aussparungsschalung in einer Schalstellung angeordnet ist, in welcher das Rahmenelement noch an dem fertiggestellten Betonelement anliegt.

Fig. 3 und Fig. 4 zeigen die Schalung der Fig. 2, wobei das Rahmenelement mittels eines Verschiebe- und Kippmechanismus in eine vom Betonelement beabstandete Ausschalstellung wegverschoben und -verschwenkt ist.

Fig. 5 und Fig. 6 zeigen Fig. 2 und Fig. 4 entsprechende Ansichten einer abgewandelten Ausführungsform der Schalung, welche für die Herstellung eines dickeren Betonelements einen Anbauwinkel zwischen dem Tragwinkel und dem Rahmenelement der Aussparungsschalung aufweist.

Fig. 7 zeigt eine perspektivische Ansicht der Schalung im Bereich der Aussparungsschalung, wobei die Aussparungsschalung mittels eines Sicherungselements in der Schalstellung fixiert ist.

Fig. 8 zeigt eine Ansicht der Schalung, bei welcher eine Haltemutter an dem Sicherungselement gelöst wurde, um das Ausschalen vorzubereiten.

Fig. 9 zeigt eine Ansicht der Schalung, bei welcher das Sicherungselement vom Lagerelement an der Vorderseite der Schaltafel abgenommen wurde, um die Verschiebung und Verschwenkung der am Lagerelement angebrachten Rahmenelemente freizugeben.

Fig. 10 zeigt eine Detailansicht der Schalung.

Fig. 11 zeigt eine alternative Ausführungsvariante, bei welcher nur ein Rahmenelement an dem Lagerelement der Aussparungsschalung montiert ist.

Fig. 12 zeigt die Variante der Fig. 11, jedoch ohne das Sicherungselement.

Fig. 13 zeigt eine Batterieschalung, bei welcher die erfindungsgemäße Schalung eingesetzt werden kann.

Fig. 1 zeigt eine Schalungseinrichtung, nachstehend kurz Schalung 1, zur Herstellung eines (in Fig. 2 ersichtlichen) Betonelements 2, welches insbesondere ein rechteckiges Wand- oder Deckenelement ist. Die Schalung 1 weist eine Schaltafel, d.h. eine Schalungsplatte, 3 auf, welche eine Innenseite 4 zur Begrenzung eines Aufnahmeraums für Beton und eine vom Aufnahmeraum abgewandte Außenseite 5 (vgl. Fig. 2) aufweist. Die Innenseite 4 und die Außenseite 5 der Schaltafel 3 sind im Wesentlichen eben ausgebildet. An der Innenseite 4 der Schaltafel 3 ist eine Aussparungsschalung 6 angeordnet, mit welcher eine Fenster- oder Tür-Aussparung 7 an dem Betonelement 2 ausgebildet wird. Die Aussparungsschalung 6 weist zumindest ein Rahmenelement 8 auf, welches einen geraden Abschnitt der Aussparung 7 begrenzt. In der gezeigten Ausführung sind vier Rahmenelemente 8 im rechten Winkel zueinander angeordnet, um eine rechteckige Aussparung 7 festzulegen. Die Rahmenelemente 8 sind jeweils über zumindest einen Tragwinkel 9 mit zumindest einem Lagerelement 10 verbunden, welches an der Innenseite 4 der Schaltafel 3 befestigt ist. In der Ausführung der Fig. 1 ist jedes Rahmenelement 8 über zwei Tragwinkel 9 mit zwei Lagerelementen 10 verbunden.

Wie aus Fig. 2 ersichtlich, ist eine Ausschalvorrichtung 11 vorgesehen, mit welcher die Aussparungsschalung 6 von einer in Fig. 1 und Fig. 2 gezeigten Schalstellung zum Betonieren des Betonelements in eine in den Fig. 3, 4 gezeigte Ausschalstellung zum Lösen des Betonelements 2 von der Schalung 1 bewegt werden kann. Die Ausschalvorrichtung 11 weist einen Verschiebe- und Kippmechanismus 12 auf, welcher dazu eingerichtet ist, das Rahmenelement 8 in eine Richtung 13 parallel zur Schaltafel 3 zu verschieben (vgl. Doppelpfeil 13 in Fig. 3) und um eine im Wesentlichen parallel zur Schaltafel 3 verlaufende Schwenkachse zu verkippen (vgl. Doppelpfeil 14 in Fig. 3). In der gezeigten Ausführung verläuft die Schwenkachse des Verschiebe- und Kippmechanismus 12 parallel zur Längsachse 15 des Rahmenelements 8 (vgl. Fig. 1).

Der Verschiebe- und Kippmechanismus 12 der Ausschalvorrichtung 11 weist eine Längsführung 16, hier ein Langloch, auf, in welchem ein Führungselement 17, hier ein Bolzen, verschieblich und verschwenkbar ist. In der gezeigten Ausführung ist die Längsführung 16 am Tragwinkel 9 und das Führungselement 17 am Lagerelement 10 vorgesehen. Der Tragwinkel 9 weist an dem der Schwenkachse zugewandten Endbereich benachbart der Innenseite 4 der Schaltafel 3 eine Abrundung 18 (d.h. eine gerundete Außenkontur) auf, mit welcher die Verschwenkung des Tragwinkels 9 freigegeben wird.

Wie aus Fig. 2 ersichtlich, weist die Schalung 1 zudem ein (in Fig. 1 nicht dargestelltes) Sicherungselement 19 zur Sicherung des Tragwinkels 9 in der Schalstellung auf. Das Sicherungselement 19 ist über eine lösbare Verbindung, in der gezeigten Ausführung über eine Schraubverbindung, mit dem Lagerelement 10 verbunden. Die Schraubverbindung weist einen Gewindebolzen 20 auf, welcher im Zentrum des Lagerelements 10 fixiert ist. Das Sicherungselement 19 weist eine Halteöffnung 21 (vgl. Fig. 8) zum Aufsetzen auf den Gewindebolzen 20 auf. Das Sicherungselement 19 weist zudem eine erste Haltefläche 22 zur Anlage an einer von der Schaltafel abgewandten Außenseite 9a des Tragwinkels 9 und eine zweite Haltefläche 23 zur Anlage an einer vom Rahmenelement 8 abgewandten Stirnseite 9b des Tragwinkels 9 auf. Zudem weist das Lagerelement 10 eine erste Keilfläche 24 auf, an welcher im gesicherten Zustand eine zweite Keilfläche 25 des Sicherungselements 19 anliegt.

In der gezeigten Ausführung weist das Lagerelement 10 vier Lagerstellen 26 auf, an denen zumindest ein Tragwinkel 9 und bis zu vier Tragwinkel 9 (samt einer entsprechenden Anzahl von Rahmenelementen 8) angeordnet sind. Die Lagerstellen 26 weisen jeweils zwei Halteflansche 27 mit Lageröffnungen 28 auf, an denen ein Bolzen 29 für den Tragwinkel 9 lösbar angebracht werden kann. Der Bolzen 29 kann mit einem Sicherungssplint 30 gesichert werden.

Wie aus Fig. 1 ersichtlich, weist die Aussparungsschalung zudem Eckschalungsteile 31 auf, welche an den Ecken zwischen zwei benachbarten Rahmenelementen 8 der Aussparungsschalung angeordnet sind.

In Fig. 5 und Fig. 6 ist eine Ausführungsvariante gezeigt, bei welcher ein zusätzlicher Anbauwinkel 33 zwischen dem Rahmenelement 8 und dem Tragwinkel 9 vorgesehen ist.

Aus den Figuren 7 bis 10 geht der Ablauf beim Ausschalen hervor.

Im ausgehärteten Zustand des Betonelements 2 werden zunächst die Eckschalungsteile 31 der Aussparungsschalung demontiert (vgl. Fig. 7). Anschließend wird eine Haltemutter 32 gelöst, welche auf das Ende des Gewindebolzens 20 geschraubt ist, um das Sicherungselement 19 am Lagerelement 10 zu halten (vgl. Fig. 8). Danach wird das Sicherungselement 19 vom Lagerelement 10 entfernt (vgl. Fig. 9). Dadurch wird die Verschieb- und Verschwenkbarkeit der Rahmenelemente 8 freigegeben. Somit kann das Betonelement 2 von der Schalung 1 weggehoben werden. Bereits durch den Kontakt mit dem Betonelement 2 kann das Rahmenelement 8 derart verschoben und verkippt werden, dass das Wegheben des Betonelements 2 nicht blockiert wird.

Fig. 1 zeigt eine schematische Darstellung einer beispielsweise aus der WO 2017/174432 bekannten Batterieschalung 34 mit Schalungseinrichtungen 35, welche die oben beschriebene Schalung 1 aufweisen.

Die Batterieschalung 34 wird zum Herstellen von (in Fig. 1 nicht gezeigten) Bauelementen und insbesondere von Betonfertigteilen für Gebäude verwendet. Die Batterieschalung 34 weist ein Tragegestell 36 auf mit voneinander beabstandeten Auflageabschnitten 37. Die Anzahl der Auflageabschnitte 37 in Fig. 1 ist nur als beispielhaft anzusehen, und kann den Gegebenheiten angepasst werden. Weiterhin umfasst die Batterieschalung 34 zwei Trageinrichtungen 38, in der die Schottwände 39 und die Schalungseinrichtungen 35 hängend und beweglich, d. h. in der vorliegenden Ausführungsform verschiebbar, aufgenommen sind. Die Schalungseinrichtungen 35 befinden sich dabei zwischen den Schottwänden 39. Zwischen zumindest einer Schottwand 39 und einer Schalungseinrichtung 35 wird ein mit Beton zu befüllender Hohlraum ausgebildet, wobei bevorzugt die Schalungseinrichtung 35 nicht gezeigte Schalelemente trägt, welche die Kontur des Betonfertigteils bestimmen. Die Schalelemente können zum Beispiel Türen- oder Fensterausschnitte begrenzen und dichten zudem während des Betonierens den mit Beton gefüllten Hohlraum ab. Die Schalelemente können zum Beispiel mit Magnethaltern an der Schalungseinrichtung 35 befestigt sein. Ergänzend können zudem eine nicht gezeigte Heizeinrichtung und/oder ein nicht gezeigter Rüttler an der Schalungseinrichtung 35 montiert sein. Die Schalungseinrichtung 35 wird zwischen zwei Schottwänden 39 eingesetzt und während des Betonierens mit diesen verspannt. Die Anzahl der Trageinrichtungen 38 der Schottwände 6 und der Schalungseinrichtungen 2 ist als nur beispielhaft anzusehen und kann je nach den Gegebenheiten variiert werden. So können zum Beispiel Schalungseinrichtungen 35 zum Betonieren der Außenwände, Innenwände, des Bodens sowie des Dachs eines Hauses vorgesehen sein, so dass mit der Batterieschalung 34 gleichzeitig die Bauelemente für ein ganzes Gebäude produziert werden können. Die Schottwände 39 und die Schalungseinrichtungen 35 sind zwischen zwei Abstützeinrichtungen 40 eingespannt. Die Anzahl der Abstützeinrichtungen 40 ist ebenfalls als nur beispielhaft anzusehen, und kann den Erfordernissen entsprechend variiert werden. Zumindest eine Abstützeinrichtung 40 ist beweglich, d. h. in der vorliegenden Ausführungsform verschieblich, in den Trageinrichtungen 38 aufgenommen. Zur Stabilisierung können die Schalungseinrichtungen 35 und die Abstützeinrichtungen 40 in der Betonierstellung durch eine oder mehrere stangenförmige Verbindungseinrichtungen 41 miteinander verbunden und verspannt werden. Die Anzahl der Verbindungseinrichtungen 41 kann den Verhältnissen angepasst werden. Anstelle von stangenförmigen Verbindungseinrichtungen 41 sind auch hydraulische Verbindungseinrichtungen möglich. Die stangenförmigen Verbindungseinrichtungen 41 sind jedoch besonders robust und einfach zu handhaben. Weiterhin weist die Batterieschalung 34 eine Hebevorrichtung 42 auf, mit der zumindest eine der Schalungseinrichtungen 35 von der abgesenkten Betonierstellung in eine angehobene Transportstellung überführbar ist, in welcher die Schalungseinrichtung 35 über eine in der Betonierstellung befindliche Schalungseinrichtung 35 in einer Richtung im Wesentlichen senkrecht zur Anheberichtung förderbar ist. Bei der Batterieschalung 34 werden die Schalungseinrichtungen 35 von oben in die Trageinrichtungen 38 eingehängt, so dass sie im eingehängten Zustand in Betonierstellung zwischen den Auflageabschnitten 37 vom Boden beabstandet sind. Die Gestaltung der Hebevorrichtung 42 kann den Erfordernissen angepasst werden. Falls nötig, können auch mehrere Hebevorrichtungen 9 verwendet werden.

Die Hebevorrichtung 42 ist auf zwei voneinander beabstandeten Führungseinrichtungen 43, die hier als Laufschienen ausgebildet sind, in einer Spannrichtung der Schalungseinrichtungen 2 bewegbar. Weiterhin sind die Führungseinrichtungen 43 über den Trageinrichtungen 38 und parallel dazu angeordnet. Um die Batterieschalungen 34 kompakter zu gestalten, sind die Schalungseinrichtungen 35 an ihrem oberen Ende an den Trageinrichtungen 38 befestigt.

An Stelle von bekannten Schalungseinrichtungen 35 wie in der WO 2017/174432 gezeigt können in die Batterieschalung 34 die erfindungsgemäßen Schalungen 1 aufgenommen werden.

## Patentansprüche

1. Schalung (1) zur Herstellung eines Betonelements (2), insbesondere eines Wand- oder Deckenelements, mit einer Aussparung (7), insbesondere einer Fenster- oder Türaussparung, aufweisend:
- eine Schaltafel (3),
- eine Aussparungsschalung (6) mit zumindest zwei Rahmenelementen (8) zur Begrenzung von zumindest zwei Abschnitten der Aussparung (7), mit zumindest zwei Tragwinkeln (9) zum Tragen der zumindest zwei Rahmenelemente (8) und mit einem Lagerelement (10) zum Lagern der zumindest zwei Tragwinkel (9), wobei das Lagerelement (10) zumindest zwei Lagerstellen (26) zur Lagerung der zumindest zwei Tragwinkel (9) aufweist,
- eine Ausschalvorrichtung (11) zum Überführen der Aussparungsschalung von einer Schalstellung zur Ausbildung der Aussparung (7) in eine Ausschalstellung zum Lösen des Betonelements (2),
- wobei die Ausschalvorrichtung (11) einen Verschiebe- und Kippmechanismus (12) zum Verschieben des jeweiligen Rahmenelements (8) in eine Richtung (13) parallel zur Schaltafel (3) und zum Kippen des jeweiligen Rahmenelements (8) um eine im Wesentlichen parallel zur Schaltafel (3) verlaufende Schwenkachse aufweist, wobei der Verschiebe- und Kippmechanismus (12) der Ausschalvorrichtung (11) eine Längsführung (16) und ein darin verschieblich und verschwenkbar gelagertes Führungselement (17) aufweist, wobei die Längsführung (16) am einen von Tragwinkel (9) und Lagerelement (10) und das Führungselement (17) am anderen von Tragwinkel (9) und Lagerelement (10) vorgesehen ist,
- ein Sicherungselement (19) zur Sicherung des Tragwinkels (9) in der Schalstellung,
wobei
- das Lagerelement (10) zumindest eine erste Keilfläche (24) und das Sicherungselement (19) zumindest eine zweite Keilfläche (25) aufweist, wobei im gesicherten Zustand des Sicherungselements (19) die zweite Keilfläche (25) des Sicherungselements (19) an der ersten Keilfläche (24) des Lagerelements (10) anliegt.

2. Schalung (1) nach Anspruch 1, **dadurch gekennzeichnet, dass** die Schwenkachse des Verschiebe- und Kippmechanismus (12) im Wesentlichen parallel zur Längsachse (15) des einen geraden Abschnitt der Aussparung (7) begrenzenden Rahmenelements (8) verläuft.

3. Schalung (1) nach Anspruch 1 oder 2, **dadurch gekennzeichnet, dass** der Verschiebe- und Kippmechanismus (12) der Ausschalvorrichtung (11) als Längsführung (16) ein Langloch und als darin verschieblich und verschwenkbar gelagertes Führungselement (17) einen Bolzen aufweist, wobei die Längsführung (16) am einen von Tragwinkel (9) und Lagerelement (10) und das Führungselement (17) am anderen von Tragwinkel (9) und Lagerelement (10) vorgesehen ist.

4. Schalung (1) nach einem der Ansprüche 1 bis 3, **dadurch gekennzeichnet, dass** der Tragwinkel (9) an dem der Schwenkachse zugewandten Endbereich eine Abrundung (18) zur Freistellung der Verschwenkung des Tragwinkels (9) aufweist.

5. Schalung (1) nach einem der Ansprüche 1 bis 4, **dadurch gekennzeichnet, dass** das Sicherungselement (19) über eine Schraubverbindung mit dem Lagerelement (10) verbunden ist.

6. Schalung (1) nach Anspruch 5, **dadurch gekennzeichnet, dass** die Schraubverbindung einen Gewindebolzen (20), insbesondere im Wesentlichen im Zentrum des Lagerelements (10), aufweist, wobei das Sicherungselement (19) eine Halteöffnung (21) zum Aufsetzen auf den Gewindebolzen (20) aufweist.

7. Schalung (1) nach einem der Ansprüche 1 bis 6, **dadurch gekennzeichnet, dass** das Sicherungselement (19) eine erste Haltefläche (22) zur Anlage an einer von der Schaltafel abgewandten Außenseite (9a) des Tragwinkels (9) und/oder eine zweite Haltefläche (23) zur Anlage an einer vom Rahmenelement (8) abgewandten Stirnseite (9b) des Tragwinkels (9) aufweist.

8. Schalung (1) nach einem der Ansprüche 1 bis 7, **dadurch gekennzeichnet, dass** das Lagerelement (10) vier Lagerstellen (26) zur Lagerung von vier Tragwinkeln (9) aufweist.

9. Schalung (1) nach Anspruch 8, **dadurch gekennzeichnet, dass** die Lagerstellen (26) jeweils zumindest einen Halteflansch (27) mit einer Lageröffnung (28) aufweisen.

10. Schalung (1) nach einem der Ansprüche 1 bis 9, **dadurch gekennzeichnet, dass** die Schalung (1) eine weitere Schaltafel aufweist, wobei die Schaltafel und die weitere Schaltafel an ihren ersten Endbereichen verschwenkbar miteinander verbunden sind, so dass die Schaltafel (3) und die weitere Schaltafel von einem stehenden Zustand in einen liegenden Zustand überführbar sind.

11. Batterieschalung aufweisend:
- eine Schalung (1) nach einem der Ansprüche 1 bis 10,
- ein weiteres Schalungselement, wobei ein Schalungsraum zwischen der Schaltafel (3) der Schalung (1) und dem weiteren Schalungselement vorgesehen ist.

12. Verfahren zur Herstellung eines Betonelements (2), insbesondere eines Wand- oder Deckenelements, mit einer Aussparung (7), insbesondere einer Fenster- oder Türaussparung, mit den Schritten:
- Vorsehen einer Schalung (1) nach einem der Ansprüche 1 bis 10,
- Anordnen der Aussparungsschalung (8) in der Schalstellung,
- Gießen des Betonelements (2) mit der Schalung (1),
- Trennen des Betonelements (2) von der Schalung (1),
**dadurch gekennzeichnet, dass**
- wenigstens ein Rahmenelement (8) der Aussparungsschalung (6) beim Trennen des Betonelements (2) von der Schalung (1) in eine Richtung parallel zur Schaltafel (3) verschoben und um eine im Wesentlichen parallel zur Schaltafel (3) verlaufende Schwenkachse gekippt wird.

## Claims

1. Formwork (1) for the production of a concrete element (2), in particular, a wall or ceiling element, with an opening (7), in particular a window or door opening, comprising:
- a formwork panel (3),
- an opening formwork (6) with at least two frame elements (8) to delimit at least two portions of the opening (7), with at least two support brackets (9) for supporting the at least two frame elements (8) and with a mounting element (10) for mounting the at least two support brackets (9), whereby the mounting element (10) comprises at least two mounting points (26) for mounting the at least two support brackets (9),
- a formwork-stripping device (11) for transferring the opening formwork from a formwork position to form the opening (7) into a formwork-stripping position for releasing the concrete element (2),
- whereby the formwork-stripping device (11) comprises a sliding and tilting mechanism (12) for sliding the frame element (8) in one direction (13) parallel to the formwork panel (3) and for tilting the respective frame element (8) about a pivot axis extending substantially parallel to the formwork panel (3), whereby the sliding and tilting mechanism (12) of the formwork-stripping device (11) comprises a longitudinal guide (16) and a guide element (17) slidably and pivotably mounted therein, whereby the longitudinal guide (16) is provided on one of the support bracket (9) and mounting element (10) and the guide element (17) is provided at the other of the support bracket (9) and mounting element (10),
- a securing element (19) for securing the support bracket (9) in the formwork position,
- whereby the mounting element (10) comprises at least one first wedge surface (24) and the securing element (19) comprises at least one second wedge surface (25), wherein in the secured state of the securing element (19) the second wedge surface (25) of the securing element (19) rests on the first wedge surface (24) of the mounting element (10).

2. Formwork (1) according to Claim 1, **characterized in that** the pivot axis of the sliding and tilting mechanism (12) is substantially parallel to the longitudinal axis (15) of the one straight portion frame element (8) delimiting the opening (7).

3. Formwork (1) according to Claim 1 or 2, **characterized in that** the sliding and tilting mechanism (12) of the formwork-stripping device (11) comprises a longitudinal guide (16), in particular, an oblong hole, and a guide element slidably and pivotably mounted therein (17), in particular a bolt, wherein the longitudinal guide (16) is provided on one of the support bracket (9) and mounting element (10) and the guide element (17) is provided at the other of the support bracket (9) and mounting element (10).

4. Formwork (1) according to any one of the Claims 1 to 3, **characterized in that** the support bracket (9) at the end region facing the pivot axis comprises a rounding (18) to exempt the pivot of the support bracket (9).

5. Formwork (1) according to any one of the Claims 1 to 4, **characterized in that** the securing element (19) is connected to the mounting element (10) via a screw connection.

6. Formwork (1) according to Claim 5, **characterized in that** the screw connection comprises a threaded bolt (20), in particular, substantially in the centre of the mounting element (10), wherein the securing element (19) comprises a retaining hole (21) for attaching to the threaded bolt (20).

7. Formwork (1) according to any one of the Claims 1 to 6, **characterized in that** the securing element (19) comprises a first retaining surface (22) for resting on an outer side (9a) of the support bracket (9) facing away from the formwork panel and/or a second retaining surface (23) for resting on a front side (9b) of the support bracket (9) facing away from the frame element (8).

8. Formwork (1) according to any one of the Claims 1 to 7, **characterized in that** the mounting element (10) comprises four mounting points (26) for the mounting of four, support brackets (9).

9. Formwork (1) according to Claim 8, **characterized in that** the mounting points (26) each comprise at least one retaining flange (27) with a mounting opening (28).

10. Formwork (1) according to any one of the Claims 1 to 9, **characterized in that** the formwork (1) comprises another formwork panel, wherein the formwork panel and the other formwork panel at their first end regions are pivotably connected to each other, so that the formwork panel (3) and the other formwork panel can be transferred from a standing state to a lying state.

11. Battery mould comprising:
- a formwork (1) according to any one of the Claims 1 to 10,
- another formwork element, wherein a formwork chamber is provided between the formwork panel (3) of the formwork (1) and the other formwork element.

12. Method for the production of a concrete element (2), in particular a wall or ceiling element, with an opening (7), in particular, a window or door opening, with the steps:
- provision of a formwork (1) according to any one of the Claims 1 to 10,
- arrangement of opening formwork (8) in the formwork position,
- casting of the concrete element (2) with the formwork (1),
- separation of the concrete element (2) from the formwork (1),
**characterized in that**
- at least one frame element (8) of the opening formwork (6) when separating the concrete element (2) from the formwork (1) is slid in one direction parallel to the formwork panel (3) and tilted about a pivot axis extending substantially parallel to the formwork panel (3).

## Revendications

1. Coffrage (1) pour la fabrication d'un élément en béton (2), en particulier d'un élément de mur ou de plafond, avec un évidement (7), en particulier un évidement de fenêtre ou de porte, comprenant:
- un panneau de coffrage (3),
- un coffrage d'évidement (6) avec au moins deux éléments de cadre (8) pour délimiter au moins deux sections de l'évidement (7), avec au moins deux équerres de support (9) pour porter l'au moins deux éléments de cadre (8) et avec un élément de palier (10) pour supporter l'au moins deux équerres de support (9), l'élément de palier (10) comprenant au moins deux points de palier (26) pour le support des au moins deux équerres de support (9),
- un dispositif de décoffrage (11) pour faire passer le coffrage d'évidement d'une position de coffrage pour former l'évidement (7) à une position de décoffrage pour libérer l'élément en béton (2),
- le dispositif de décoffrage (11) comprenant un mécanisme de déplacement et de basculement (12) pour déplacer l'élément de cadre respectif (8) dans une direction (13) parallèle au panneau de coffrage (3) et pour faire basculer l'élément de cadre (8) autour d'un axe de pivotement essentiellement parallèle au panneau de coffrage (3), le mécanisme de déplacement et de basculement (12) du dispositif de décoffrage (11) comprenant un guidage longitudinal (16) et un élément de guidage (17) monté de manière coulissante et pivotante dans celui-ci, le guidage longitudinal (16) étant prévu sur l'un des éléments parmi l'équerre de support (9) et l'élément de palier (10), et l'élément de guidage (17) étant prévu sur l'autre des éléments parmi l'équerre de support (9) et l'élément de palier (10),
- un élément de sécurité (19) pour sécuriser l'équerre de support (9) dans la position de coffrage,
où
- l'élément de palier (10) comprend au moins une première surface en coin (24) et l'élément de sécurité (19) comprend au moins une deuxième surface en coin (25), la deuxième surface en coin (25) de l'élément de sécurité (19) étant en contact avec la première surface en coin (24) de l'élément de palier (10) lorsque l'élément de sécurité (19) est en état sécurisé.

2. Coffrage (1) selon la revendication 1, **caractérisé en ce que** l'axe de pivotement du mécanisme de déplacement et de basculement (12) s'étend essentiellement parallèlement à l'axe longitudinal (15) de l'élément de cadre (8) délimitant une section droite de l'évidement (7).

3. Coffrage (1) selon la revendication 1 ou 2, **caractérisé en ce que** le mécanisme de déplacement et de basculement (12) du dispositif de décoffrage (11) comprend, comme guidage longitudinal (16), un trou oblong et, comme élément de guidage (17) monté de manière coulissante et pivotante dans celui-ci, un boulon, le guidage longitudinal (16) étant prévu sur l'un des éléments parmi l'équerre de support (9) et l'élément de palier (10), et l'élément de guidage (17) étant prévu sur l'autre des éléments parmi l'équerre de support (9) et l'élément de support (10).

4. Coffrage (1) selon l'une des revendications 1 à 3, **caractérisé en ce que** l'équerre de support (9) présente, dans la zone d'extrémité tournée vers l'axe de pivotement, un arrondi (18) pour permettre le pivotement de l'équerre de support (9).

5. Coffrage (1) selon l'une des revendications 1 à 4, **caractérisé en ce que** l'élément de sécurité (19) est relié à l'élément de support (10) par une liaison vissée.

6. Coffrage (1) selon la revendication 5, **caractérisé en ce que** la liaison vissée comprend un boulon fileté (20), en particulier essentiellement au centre de l'élément de palier (10), l'élément de sécurité (19) comprenant une ouverture de maintien (21) pour être placé sur le boulon fileté (20).

7. Coffrage (1) selon l'une des revendications 1 à 6, **caractérisé en ce que** l'élément de sécurité (19) comprend une première surface de maintien (22) pour s'appuyer contre une face extérieure (9a) de l'équerre de support (9) opposée au panneau de coffrage et/ou une deuxième surface de maintien (23) pour s'appuyer contre une face frontale (9b) de l'équerre de support (9) opposée à l'élément de cadre (8).

8. Coffrage (1) selon l'une des revendications 1 à 7, **caractérisé en ce que** l'élément de palier (10) comprend quatre points de palier (26) pour supporter quatre équerres de support (9).

9. Coffrage (1) selon la revendication 8, **caractérisé en ce que** les points de palier (26) comprennent chacun au moins une bride de maintien (27) avec une ouverture de support (28).

10. Coffrage (1) selon l'une des revendications 1 à 9, **caractérisé en ce que** le coffrage (1) comprend un autre panneau de coffrage, le panneau de coffrage et l'autre panneau de coffrage étant reliés de manière pivotante à leurs premières zones d'extrémité, de sorte que le panneau de coffrage (3) et l'autre panneau de coffrage puissent passer d'un état debout à un état couché.

11. Coffrage en batterie comprenant:
- un coffrage (1) selon l'une des revendications 1 à 10,
- un autre élément de coffrage, un espace de coffrage étant prévu entre le panneau de coffrage (3) du coffrage (1) et l'autre élément de coffrage.

12. Procédé de fabrication d'un élément en béton (2), notamment d'un élément de mur ou de plafond, avec un évidement (7), en particulier un évidement de fenêtre ou de porte, comprenant les étapes suivantes:
- prévoir un coffrage (1) selon l'une des revendications 1 à 10,
- disposer le coffrage d'évidement (8) dans la position de coffrage,
- couler l'élément en béton (2) avec le coffrage (1),
- séparer l'élément en béton (2) du coffrage (1), **caractérisé en ce que**
- au moins un élément de cadre (8) du coffrage d'évidement (6) est déplacé dans une direction parallèle au panneau de coffrage (3) et basculé autour d'un axe de pivotement essentiellement parallèle au panneau de coffrage (3) lors de la séparation de l'élément en béton (2) du coffrage (1) .
